# FASCICULE DE BREVET EUROPEEN

(11) **EP 0 947 420 B1**
(45) Date de publication et mention de la délivrance du brevet: **22.12.2004**
(21) Numéro de dépôt: 99400840.7
(22) Date de dépôt: 06.04.1999
(51) Int. Cl.: B63B 21/26, E02D 5/80

(54) **Ancre et système d'ancrage non destructifs pour fond marin**
Den Seeboden nicht beschädigender Anker und entsprechendes Verankerungssystem
Anchor and anchoring system which do not damage the seafloor

(30) Priorité: 03.04.1998 FR 9804146
(43) Date de publication de la demande: 06.10.1999
(73) Titulaire: Magreau, Jean-François, 83230 Bormes les Mimosas (FR)
(72) Inventeur: Magreau, Jean-François, 83230 Bormes les Mimosas (FR)
(74) Mandataire: Bentz, Jean-Paul

(56) Documents cités:
- EP-A- 0 033 305
- DE-A- 2 535 451
- DE-U- 9 108 370
- FR-A- 2 503 657
- FR-A- 2 562 385
- GB-A- 2 269 832
- GB-A- 2 299 609
- NL-A- 6 409 029

## Description

La présente invention concerne un procédé d'ancrage sur un fond marin recouvert d'un herbier vivant de plantes aquatiques.

L'invention concerne également une ancre et un système d'ancrage pour la mise en oeuvre du procédé d'ancrage.

Les plus beaux sites côtiers ou insulaires, notamment dans les régions méditerranéennes, représentent en toute saison un véritable pôle d'attraction pour les plaisanciers. L'importante concentration de bateaux sur ces lieux de mouillage sauvage constitue toutefois une menace grave pour l'écosystème local, qui comprend diverses formes de vie fixées sur le fond sous-marin, animales ou végétales, en particulier des herbiers vivants de plantes aquatiques comme les herbiers de posidonie.

Etant donné les ravages que causent à de tels herbiers l'accrochage des ancres et leur dérapage sous l'effet de la houle et du vent, des mesures de protection de certains sites naturels ont été prises, notamment par voie de décrets, visant à limiter le mouillage sauvage par la prévision de points de mouillage fixes à des emplacements prédéterminés. La figure 1 représente, à titre d'exemple, un point de mouillage fixe comportant un bloc de béton 1 posé sur le fond, une chaîne 2 et une bouée de mouillage 3.

Toutefois, cette forme de mouillage organisé, bien que préférable au mouillage sauvage, ne s'avère pas entièrement satisfaisante du point de vue écologique car la surface permanente occupée par les blocs de béton, associée au balayage répété des chaînes sur les herbiers, stérilise une surface importante de sol.

L'ancrage sur un fond recouvert d'un herbier de posidonie constitue un problème particulier, dans la mesure où cette plante fragile développe un réseau dense de rhizomes et de racines sur une épaisseur de plusieurs mètres (réseau appelé matte), qui ne constitue pas un sol meuble et qui empêche d'accéder au sol sous-jacent. De plus un herbier de posidonie peut couvrir une surface relativement étendue, sans roche d'accrochage.

Ainsi, la présente invention a pour objet de prévoir un procédé d'ancrage qui soit non destructif pour un herbier vivant de plantes aquatiques, tout en offrant une prise solide et sûre.

La présente invention a également pour objet de fournir une ancre et un système d'ancrage pour la mise en oeuvre du procédé d'ancrage non destructif.

Dans le domaine des ancrages marins, on connaît par le document FR 81 07194 une ancre formée par une tige comportant une partie saillante en hélice, destinée à être vissée dans un fond sous-marin. Une telle ancre se révèle très destructive pour un herbier vivant et de plus totalement inefficace, en ce qu'elle broie et hache l'herbier en profondeur, découpant ainsi un cylindre de matière se détachant au moindre effort.

On connaît également du document brevet DE-A-2535451, une ancre formée d'un enroulement hélicoïdal. Cette ancre est spécifiquement destinée à être vissée dans le sol afin d'offrir un point d'attache solide.

Un objectif de la présente est de parvenir à implanter un ancrage dans l'épaisseur d'un herbier de posidonie, sans porter atteinte à cette plante aquatique.

Un objectif particulier de la présente est d'éviter d'arracher localement l'herbier avec un ancrage ayant une surface de prise réduite.

Un autre objectif particulier est d'éviter de carotter l'herbier avec un ancrage cylindrique.

Succinctement, ces objectifs sont atteints d'après l'invention, en prévoyant un procédé d'ancrage sous marin dans un herbier vivant de plantes aquatiques recouvrant un fond marin, comprenant une opération consistant à visser dans l'herbier, une ancre comprenant un enroulement de forme hélicoïdale constitué par un fil rigide, l'enroulement ayant un diamètre de l'ordre de quelques dizaines de centimètres, ce diamètre étant de l'ordre d'une à deux fois le pas hélicoïdal de l'enroulement.

L'invention porte ainsi sur un procédé d'ancrage sous-marin non destructif pour s'ancrer dans un herbier de plantes vivantes utilisant une ancre particulière. Les différents modes de réalisations de l'ancre utilisée pour mettre en oeuvre le procédé selon l'invention sont décrit ci-après. La présente invention concerne donc l'utilisation d'une ancre particulière, et ne porte pas sur l'ancre prise à elle seule en dehors de cette utilisation.

Par exemple, le procédé selon l'invention peut être mis en oeuvre en utilisant une ancre comprenant un enroulement de forme hélicoïdale, constitué par exemple d'un fil d'acier spiral, que l'on implante par vissage dans un herbier aquatique.

Pour éviter d'arracher l'herbier en ayant une surface de prise trop faible, ou de carotter l'herbier avec un enroulement serré, il est prévu, selon l'invention, que l'enroulement a un dimensionnement particulier.

Le procédé selon l'invention peut également être mis en oeuvre à l'aide d'une ancre dont l'enroulement de forme hélicoïdale présente une hauteur de l'ordre d'un à quelques mètres, un diamètre de l'ordre de quelques dizaines de centimètres, et un pas hélicoïdal de l'ordre d'une dizaine à quelques dizaines de centimètres.

De préférence, l'enroulement présente un diamètre de l'ordre d'une fois à deux fois la valeur du pas hélicoïdal.

De préférence, l'enroulement présente une section de l'ordre de quelques centimètres carrés à quelques dizaines de centimètres carrés.

Selon un mode de réalisation, l'enroulement est constitué par un fil métallique rigide.

Selon le mode de réalisation préféré, l'enroulement est composé d'un alliage d'acier au silicium ou au vanadium.

Avantageusement, l'enroulement peut comporter à l'une de ses extrémités une spire rapprochée.

Avantageusement, l'enroulement peut comporter un flasque fixé à l'une de ses extrémités, notamment à la spire rapprochée. Un tel flasque permet par exemple d'appliquer à l'ancre un couple de vissage, d'accrocher à l'ancre une ligne de mouillage,....

La présente invention concerne également un système d'ancrage non destructif comprenant au moins une ancre selon l'invention implantée dans un herbier vivant de plantes aquatiques, et une ligne de mouillage, par exemple une corde en polyamide, ayant une extrémité solidaire de l'ancre et une autre extrémité accrochée à un objet flottant.

Selon un mode de réalisation, le système d'ancrage selon l'invention comprend une pluralité d'ancres accouplées à une barre de liaison.

Avantageusement, la longueur de la ligne de mouillage est déterminée en fonction de la profondeur de l'eau de manière que l'angle de traction de la ligne de mouillage soit de l'ordre de 30° à 60° par rapport au fond.

Avantageusement, la ligne de mouillage comprend deux sections délimitées par un flotteur immergé, la longueur de la première section entre l'ancre et le flotteur immergé étant telle que la deuxième section entre le flotteur immergé et l'objet flottant ne frotte pas sur l'herbier quand elle est détendue.

Ces objets, caractéristiques et avantages de la présente invention seront exposés plus en détail dans la description suivante d'un exemple de réalisation de l'invention, faite à titre non limitatif en référence avec les figures jointes parmi lesquelles :
- la figure 1 précédemment décrite représente un système d'ancrage classique,
- la figure 2 représente une ancre selon l'invention,
- les figures 3A et 3B représentent respectivement par une vue en coupe et une vue de dessus un flasque fixé à l'ancre de la figure 2,
- la figure 4 représente un système d'ancrage selon l'invention, et
- la figure 5 représente un système d'ancrage comprenant plusieurs ancres selon l'invention.

La figure 2 représente une ancre selon l'invention, comprenant un enroulement hélicoïdal 10 formé par un fil 11 en acier ou toute autre matière connue offrant une résistance suffisante pour les besoins de l'application. L'ancre 10 telle que représentée est implantée dans un herbier vivant 40, par exemple un herbier de posidonie (en particulier l'espèce Posidonia Oceanica présente en Mer Méditerranée).

L'enroulement doit présenter un développement suffisant pour assurer l'ancrage dans un herbier meuble.

En effet, avec un enroulement de diamètre réduit, l'ancre arrache localement l'herbier.

Tandis qu'avec un enroulement de grand diamètre, il se produit un effet de ressort qui cisaille l'herbier et qui diminue l'assurance de l'ancrage.

Le demandeur a découvert selon l'invention, qu'il était cependant possible d'effectuer un ancrage non destructif dans un herbier de plantes aquatiques, de type Posidonia Oceanica, à condition que l'enroulement présente une hauteur d'ordre métrique, typiquement de 1 m à 2,5 m, et un diamètre d'ordre décamétrique, par exemple 40 cm.

De plus, le demandeur a observé que lorsque l'enroulement présente un pas trop serré, il se produit un effet de carottage qui tend à arracher un volume cylindrique de l'herbier.

Le demandeur a ainsi déterminé que le pas hélicoïdal doit être, de préférence, de l'ordre de la moitié à la valeur du diamètre de l'enroulement.

Compte-tenu de l'ordre de grandeur du diamètre, le pas hélicoïdal de l'enroulement est, selon l'invention, de l'ordre d'une à quelques dizaines de centimètres.

Par exemple, un enroulement hélicoïdal ayant une hauteur de 1,5 m, un diamètre de 40 cm avec un pas de 20 cm, fournit un excellent ancrage, sans arrachage, ni carottage, dans un herbier de Posidonie.

En outre, la rigidité de l'enroulement doit être élevée, pour éviter de cisailler l'herbier et pour assurer un ancrage solide.

Le mode de réalisation préféré de l'invention prévoit ainsi, que l'enroulement est constitué d'un fil métallique rigide, de forte section.

L'enroulement est de préférence, composé d'acier traité thermiquement, notamment d'acier trempé ou revenu, pour éviter tout effet de ressort. Le choix d'un alliage d'acier au vanadium ou au silicium, par exemple un acier mangano-silicié, permet avantageusement d'obtenir un enroulement de rigidité élevée. De préférence, l'acier choisi a une dureté de 45 à 50 H.R.C. (abréviation de « Hardness Rockwell Cone »).

Un fil d'acier de quelques centimètres de diamètre, typiquement de 3 cm de diamètre, convient particulièrement bien pour réaliser un enroulement d'élasticité réduite et de surface de contact élevée.

La section du fil d'enroulement peut être circulaire ou d'une autre forme.

De façon générale, l'enroulement a une section de l'ordre de quelques centimètres carrés à quelques dizaine de centimètres carrés, typiquement de 3 cm² à 20 cm².

Dans le cas d'un enroulement de section circulaire, le diamètre du fil est alors typiquement de 1 cm à 5 cm.

L'ancre 10 selon l'invention présente l'avantage d'être inoffensive pour l'herbier, dans lequel elle pénètre sans couper ni broyer le lacis très dense de rhizomes et de racines. De plus, elle offre une grande résistance à l'arrachement. Ainsi, une ancre selon l'invention d'une longueur de 1,5 m et d'un diamètre de 40 cm, constituée par un fil d'acier d'un diamètre de 3 cm, présentant un pas hélicoïdal de 20 cm, peut résister à un effort de 21 kN soit 2,14 tonnes. Pour fixer les idées, cette résistance correspond à celle qu'offre un bloc de béton de 4 tonnes de 1,9 mètres de côté et d'une hauteur de 50 cm. Toujours à titre indicatif, un voilier de 15 m x 5,2 m soumis à un vent de face de 130 km/h et au courant marin associé génère un effort horizontal de 17,3 kN.

Comme représenté plus en détail sur les figures 3A et 3B, la dernière spire de l'enroulement 10, se trouvant de préférence au ras de la surface de l'herbier, est une spire rapprochée 12, c'est-à-dire une spire de forme sensiblement plate présentant un pas hélicoïdal tendant vers zéro. De façon optionnelle, la spire 12 reçoit un flasque 13, par exemple en acier, ayant par exemple la forme d'un disque. Ici, le flasque 13 comprend à sa périphérie des pattes repliées 14 formant brides, serrées par des boulons 15 autour du fil 11, ainsi qu'un anneau 16 permettant par exemple d'attacher une ligne de mouillage. Par ailleurs, le flasque 13 est pourvu de trous 17 permettant le vissage de l'ancre 10 au moyen d'une clef hydraulique classique (non représentée) comportant une tige à l'extrémité de laquelle se trouvent des ergots venant coopérer avec les trous 17.

La figure 4 représente un système d'ancrage 20 selon l'invention comprenant l'ancre 10 à laquelle on a attaché une ligne de mouillage 21, par exemple une corde de polyamide.

Selon l'invention, la ligne de mouillage 21 comprend une première section 22 reliée à un flotteur immergé 23, la section 22 étant tendue en permanence par le flotteur 23, et une deuxième section 24 reliant le flotteur 23 à un objet flottant comme une bouée 25, une balise, un ponton, une plate-forme flottante, etc.. La longueur de chaque section 22, 24 est déterminée de sorte que la deuxième section 24 ne puisse pas traîner sur la surface de l'herbier 40 quand elle est détendue.

De plus, la longueur de la ligne de mouillage 21 est calculée en fonction de la profondeur de l'eau de sorte que la ligne de mouillage présente de préférence, un angle de 45° lorsqu'elle est tendue. Cet angle, ou angle de traction, permet une égale répartition dans le plan horizontal et dans le plan vertical de l'effort exercé sur l'herbier. Il en résulte par ailleurs que le rayon d'évitage en surface est égal à la profondeur de l'eau. De façon plus générale, l'angle de traction sera de préférence choisi dans une fourchette de 30° à 60° par rapport au fond afin de répartir et de limiter l'effort verticalement et horizontalement.

La présente invention est bien entendu susceptible de divers variantes et modes de réalisation. Par exemple, comme illustré sur la figure 5, un système d'ancrage 30 capable de résister à des efforts de traction élevés peut comprendre plusieurs ancres 10-1, 10-2, 10-3 selon l'invention, agencées en ligne ou en étoile, accouplées à une barre de liaison 31, par exemple au moyen de boulons logés dans les flasques des ancres. Ici, la ligne de mouillage 21 est accrochée à la barre de liaison 31.

## Revendications

1. Procédé d'ancrage sous marin dans un herbier vivant de plantes aquatiques recouvrant un fond marin, comprenant une opération consistant à visser dans l'herbier (40), une ancre comprenant un enroulement de forme hélicoïdale constitué par un fil rigide, l'enroulement ayant un diamètre de l'ordre de quelques dizaines de centimètres, ce diamètre étant de l'ordre d'une à deux fois le pas hélicoïdal de l'enroulement.

2. Procédé d'ancrage selon la revendication 1, **caractérisé en ce que** l'herbier est un herbier de Posidonia Oceanica.

3. Procédé d'ancrage selon l'une des revendications 1 ou 2, **caractérisé en ce que** l'ancre comprend au moins un enroulement de forme hélicoïdale (10) ayant une hauteur de l'ordre d'un à quelques mètres, et un pas hélicoïdal de l'ordre d'une dizaine à quelques dizaines de centimètres.

4. Procédé d'ancrage selon l'une des revendications 1 à 3 **caractérisé en ce que** l'enroulement (10) présente une section de l'ordre de quelques centimètres carrés à quelques dizaines de centimètres carrés.

5. Procédé d'ancrage selon l'une des revendications 1 à 4 **caractérisé en ce qu'**il comporte une étape consistant à solidariser une extrémité d'une ligne de mouillage (21) à l'ancre, et d'accrochage d'une autre extrémité de la ligne de mouillage (21) à un objet flottant (25).

6. Procédé d'ancrage selon l'une des revendications 1 à 5 **caractérisé en ce qu'**il comporte une étape d'accouplement d'une pluralité d'ancres (10-1, 10-2, 10-3) à une barre de liaison (31).

7. Procédé d'ancrage selon l'une des revendications 5 ou 6 lorsque combinée à la revendication 5 **caractérisé en ce que** la longueur de la ligne de mouillage (21) est déterminée en fonction de la profondeur de l'eau de sorte que l'angle de traction de la ligne de mouillage soit de l'ordre de 30° à 60° par rapport au fond.

8. Procédé d'ancrage selon l'une au moins des revendications 5 à 7 lorsque combinée à la revendication 5, **caractérisé en ce que** la ligne de mouillage (21) comprend deux sections (22, 24) délimitées par un flotteur immergé (23), la longueur de la première section (22) entre l'ancre et le flotteur immergé étant telle que la deuxième section (24) entre le flotteur immergé et ledit objet flottant (25) ne frotte pas sur l'herbier quand elle est détendue.

9. Procédé d'ancrage selon l'une des revendications 5 à 8 lorsque combinée à la revendication 5, **caractérisé en ce que** la ligne de mouillage (21) est une corde en polyamide.

## Patentansprüche

1. Verfahren zur Unterwasser-Verankerung in einem lebenden Agglomerat aus Wasserpflanzen, die einen Meeresboden bedecken, umfassend einen Arbeitsvorgang, der darin besteht, einen Anker in das Agglomerat (40) zu schrauben, umfassend eine Windung in schraubenförmiger Gestalt, bestehend aus einem starren Draht, wobei die Windung einen Durchmesser in der Größenordnung von einigen Zehnereinheiten an Zentimetern aufweist, wobei dieser Durchmesser in der Größenordnung von dem ein- bis zweifachen der schraubenförmigen Steigung der Windung ist.

2. Verfahren zur Verankerung gemäß Anspruch 1, **dadurch gekennzeichnet, dass** das Agglomerat ein Agglomerat von Posidonia Oceanica ist.

3. Verfahren zur Verankerung nach einem der Ansprüche 1 oder 2, **dadurch gekennzeichnet, dass** der Anker zumindest eine Windung von schraubenförmiger (10) Gestalt umfasst, die eine Höhe in der Größenordnung von einem bis zu einigen Metern und einer schraubenförmigen Steigung in der Größenordnung von einer Zehnereinheit bis mehreren Zehnereinheiten an Zentimetern aufweist.

4. Verfahren zur Verankerung nach einem der Ansprüche 1 bis 3, **dadurch gekennzeichnet, dass** die Windung (10) einen Abschnitt in der Größenordnung von einigen Quadratzentimetem bis einigen Zehnereinheiten an Quadratzentimetem darstellt.

5. Verfahren zur Verankerung gemäß einem der Ansprüche 1 bis 4, **dadurch gekennzeichnet, dass** es einen Schritt aufweist, der darin besteht, ein Ende der Ankerleine (21) mit dem Anker zu verbinden und der Verankerung eines anderen Endes der Ankerleine (21) zu einem schwimmenden Objekt (25).

6. Verfahren zur Verankerung nach einem der Ansprüche 1 bis 5, **dadurch gekennzeichnet, dass** es einen Kupplungsschritt einer Vielzahl von Ankern (10-1, 10-2, 10-3) an eine Verbindungsstange (31) aufweist.

7. Verfahren zur Verankerung nach einem der Ansprüche 5 oder 6, wenn sie mit Anspruch 5 kombiniert sind, **dadurch gekennzeichnet, dass** die Länge der Ankerleine (21) als Funktion der Wassertiefe dadurch bestimmt ist, dass der Zugwinkel der Ankerleine in der Größenordnung von 30° bis 60° in Bezug auf den Boden ist.

8. Verfahren zur Verankerung nach mindestens einem der Ansprüche 5 bis 7, wenn sie mit Anspruch 5 kombiniert sind, **dadurch gekennzeichnet, dass** die Ankerleine (21) zwei Abschnitte (22, 24) umfasst, die durch einen eingetauchten Schwimmer (23) begrenzt sind, wobei die Länge des ersten Abschnitts (22) zwischen dem Anker und dem eingetauchten Schwimmer derart ist, dass der zweite Abschnitt (24) zwischen dem eingetauchten Schwimmer und dem schwimmenden Objekt (25) nicht auf dem Agglomerat schleift, wenn er nicht gespannt ist.

9. Verfahren zur Verankerung nach einem der Ansprüche 5 bis 8, wenn sie mit Anspruch 5 kombiniert sind, **dadurch gekennzeichnet, dass** die Ankerleine (21) eine Leine aus Polyamid ist.

## Claims

1. Method of undersea anchoring in a living bed of aquatic plants covering a sea bottom, comprising an operation consisting in screwing into the bed (40) an anchor comprising a helix-shaped winding consisting of a rigid wire, the winding having a diameter of the order of some tens of centimetres, this diameter being of the order of once to twice the helical pitch of the winding.

2. Anchoring method according to Claim 1, **characterized in that** the plant bed is a plant bed of Posidonia Oceanica.

3. Anchoring method according to one of Claims 1 or 2, **characterized in that** the anchor comprises at least one helix-shaped winding (10) having a height of the order of one to a few metres, and a helical pitch of the order of approximately ten to several tens of centimetres.

4. Anchoring method according to one of Claims 1 to 3, **characterized in that** the winding (10) has a section of the order of some square centimetres to some tens of square centimetres.

5. Anchoring method according to one of Claims 1 to 4, **characterized in that** it comprises a step consisting in integrating one end of a mooring line (21) with the anchor, and of hooking another end of the mooring line (21) onto a floating object (25).

6. Anchoring method according to one of Claims 1 to 5, **characterized in that** it comprises a step of coupling a plurality of anchors (10-1, 10-2, 10-3) to a link bar (31).

7. Anchoring method according to one of Claims 5 or 6 when combined with Claim 5, **characterized in that** the length of the mooring line (21) is determined dependent upon the depth of the water such that the angle of traction of the mooring line is of the order of 30° to 60° relative to the bottom.

8. Anchoring method according to at least one of Claims 5 to 7 when combined with Claim 5, **characterized in that** the mooring line (21) comprises two sections (22, 24) delimited by an immersed float (23), the length of the first section (22) between the anchor and the immersed float being such that the second section (24) between the immersed float and the said floating object (25) does not rub against the plant bed when it is tight.

9. Anchoring method according to one of Claims 5 to 8 when combined with Claim 5, **characterized in that** the mooring line (21) is a polyamide rope.
